# EUROPÄISCHE PATENTSCHRIFT

(11) **EP 1 182 358 B1**
(45) Veröffentlichungstag und Bekanntmachung des Hinweises auf die Patenterteilung: **29.12.2004**
(21) Anmeldenummer: 01117738.3
(22) Anmeldetag: 30.07.2001
(51) Int. Cl.: F15B 13/00

(54) **Konfigurationseinheit**
Configuration unit
Unité de configuration

(30) Priorität: 21.08.2000 DE 10043308
(43) Veröffentlichungstag der Anmeldung: 27.02.2002
(73) Patentinhaber: Bosch Rexroth Teknik AB, 125 81 Stockholm (SE)
(72) Erfinder: Fagerström, Peter, 14173 Huddinge (SE)
(74) Vertreter: Maiwald Patentanwalts GmbH

(56) Entgegenhaltungen:
- EP-A- 0 846 872
- EP-A- 0 915 259
- US-A- 5 086 803

## Beschreibung

### Fachgebiet der Erfindung

Die vorliegende Erfindung betrifft eine Ventileinheit, bestehend aus mehreren Mehrwegeventilen, die an einem gemeinsamen Druckmittelverteiler angeschlossen sind, wobei zumindest eine Öffnung für innenliegende Kanäle an einer Montagefläche des Druckmittelverteilers mit einer Öffnung an eine Montagefläche des Mehrwegeventils korrespondiert, um eine Druckmittelverbindung zwischen dem Druckmittelverteiler und jedem Mehrwegeventil zu schaffen. Insbesondere bezieht sich die vorliegende Erfindung auf eine Konfigurationslösung für derartige Druckmittelverteiler.

### Beschreibung des Standes der Technik

Eine Ventileinheit gemäß dem Oberbegriff von Anspruch 1 ist aus dem Katalog "Knowhow in Pneumatics" (Nr. 0001000601, vom 01. 09. 1998, Seite 5 Punkt 42ff) bekannt Die gezeigte Ventileinheit umfasst einen Druckmittelverteiler mit einer Montagefläche. Die Montagefläche korrespondiert mit entsprechenden Montageflächen von benachbarten Mehrwegeventilen, um miteinander in Wirkverbindung stehende Öffnungen beider Bauteile zur Speisedruckversorgung und Entlüftung miteinander in Verbindung zu bringen. Aus diesem Grunde umfasst der Druckmittelverteiler einen zentralen Speisekanal und zwei benachbart zum zentralen Speisekanal angeordnete Entlüftungskanäle, die dem Hauptventilteil des Mehrwegeventils zugeordnet sind. Zusätzlich verlaufen zwei kleinere Kanäle neben den beiden Entlüftungskanälen, um eine Speisedruckversorgung und Entlüftung der Pilotventile eines jeden Mehrwegeventils zu gewährleisten. Innerhalb des Druckmittelverteilers angeordnete querverlaufende Verbindungskanäle zwischen den vorstehend beschriebenen Kanälen und der Montagefläche dienen der Verbindung zum Mehrwegeventil.

Die längs des Druckmittelverteilers verlaufenden Kanäle haben zu jeder Stirnflächenseite des Druckmittelverteilers angeordnete Anschlüsse, um außenliegende Druckmittelleitungen am Druckmittelverteiler anschließen zu können. Gewöhnlich befinden sich an einer solchen Ventileinheit mit maximaler Anschlussflexibilität bis zu sieben Speise- und Entlüftungsanschlüsse. So sind beispielsweise vorhanden: zwei Speiseanschlüsse für zwei innerhalb des Hauptventilteils integrierte Ventilfunktionen, zwei Speiseanschlüsse für zwei Pilotventile zur Hin- und Herbewegung eines innerhalb des Hauptventils integrierten Ventilschiebers, zwei Entlüftungsanschlüsse für die besagten Pilotventile und ein gemeinsamer Entlüftungsanschluss für das Hauptventil. Diese hohe Anzahl von Anschlüssen erfordert eine hohe Anzahl von äußeren Druckmittelleitungen, die mit dem Druckmittelverteiler zu verbinden sind.

Aus der EP 0 846 872 A 1 geht eine gattungsgemäße Ventileinheit hervor, bei welcher der Nachteil vieler äußerer Druckmittelleitungen teilweise dadurch gelöst wird, dass die Ventileinheit mit einer zusätzlichen Konfigurationseinheit ausgestattet ist, welche an der Montagefläche des Druckmittelverteilers direkt benachbart zu den Mehrwegeventilen angeordnet ist. Mit dieser Konfigurationseinheit ist es jedoch nur möglich, den für die Pilotventile der Mehrwegeventile erforderlichen Steuerdruck entweder von Außen, über an der Konfigurationseinheit angeordnete Anschlüsse X3 sowie X4, oder von Innen, über einen zentralen Speisedruckkanal zu gewinnen.

Es ist die Aufgabe der vorliegenden Erfindung eine Ventileinheit der vorstehend genannten Art dahingehend weiterzuverbessern, dass die Anzahl der äußeren Druckmittelleitungen weiter minimiert wird und gleichzeitig ein Maximum an Flexibilität in der Konfiguration des Druckmittelverteilers möglich ist.

### Zusammenfassung der Erfindung

Diese Aufgabe wird ausgehend von einer Ventileinheit der vorstehend beschriebenen Art durch die kennzeichnenden Merkmale von Anspruch 1 gelöst, indem die Konfigurationseinheit eine veränderbare Querverbindung zwischen den als Speisekanäle und Entlüftungskanäle für das Hauptventil oder das Pilotventil des Mehrwegeventils dienenden Druckmittelkanälen des Druckmittelverteilers schafft, wobei zumindest ein Speiseanschluss an der Konfigurationseinheit angeordnet ist, um eine flexible Versorgung der Mehrwegeventile mit unterschiedlichen Drücken oder auch Vakuum zu gewährleisten.

In vorteilhafter Weise sind damit nur wenige Druckmittelleitungen erforderlich, da die Bypass- Kanäle innerhalb der Konfigurationseinheit zu einer Reduzierung der Anzahl der äußeren freiliegenden Druckmittelleitungen beitragen. Weiterhin ermöglicht die Konfigurationseinheit eine hohe Flexibilität, so dass entsprechend der Wünsch des Anwenders unterschiedliche Drücke oder auch Vakuum innerhalb der Ventileinheit genutzt werden kann. Die Ventileinheit ist dabei einfach zu konfigurieren. Die Konfiguration kann durch den Anwender auch nach einer Installation der Ventileinheit vorgenommen werden.

Die Verbindung zwischen den Druckmittelkanälen des Druckmittelverteilers kann durch Dichtungsmittel zum definierten Verschließen von internen Bypasskanälen in der Konfigurationseinheit geändert werden. Gemäß eines bevorzugten Ausführungsbeispiels der Erfindung können die Dichtungsmittel nach Art einer Unterlegscheibe ausgebildet sein, die auf den kreisförmigen Öffnungen zwischen dem Druckmittelverteiler und der Konfigurationseinheit plaziert wird. Es ist ebenso möglich zu diesem Zweck Stopfen oder andere geeignete Mittel zum Verschließen der internen Bypasskanäle der Konfigurationseinheit zu verwenden.

Gewöhnlich sind die Druckmittelkanäle des Druckmittelverteilers als Speisekanäle und Entlüflungskanäle für das Hauptventil oder das Pilotventil des Mehrwegeventils vorgesehen. Es ist möglich, die Konfigurationseinheit derart zu konfigurieren, dass zumindest zwei verschiedene Drücke innerhalb des Druckmittelverteilers zum Anschluss des Mehrwegeventils zur Verfügung stehen. Mit unterschiedlichen Drücken innerhalb der Ventileinheit ist es möglich, dass ein hieran angeschlossener Druckmittelzylinder in seiner Arbeitsrichtung eine höhere mechanische Kraft erzeugt, wogegen in der meist lastfreien Gegenrichtung eine geringere Kraft erbracht wird, was zur Einsparung von Druckluft beiträgt.

Gemäß der Erfindung ist zumindest ein Speiseanschluss direk an der Konfigurationseinheit angeordnet, um von hier aus eine Druckmittelversorgung zu ermöglichen. Alternativ hierzu ist es auch möglich, einen Speiseanschluss in herkömmlicher Weise am Druckmittelverteiler vorzusehen.

Vorzugsweie ist eine elastische Dichtung zwischen der Montagefläche des Druckmittelverteilers und der Montagefläche der Mehrwegeventile sowie der Konfigurationseinheit angeordnet. Die Konfigurationseinheit kann aus extrudiertem Aluminium, Kunststoff oder einem anderen geeigneten Material hergestellt werden.

Weitere die Erfindung verbessernde Maßnahmen werden nachstehend gemeinsam mit der Beschreibung meherer bevorzugter Ausführungsformen der Erfindung näher dargestellt. Es zeigt:
- Fig. 1: eine perspektivische Ansicht einer Ventileinheit mit Konfigurationseinheit gemäß der vorliegenden Erfindung,
- Fig. 2: einen Querschnitt durch die Ventileinheit gemäß Figur 1,
- Fig. 3: eine perspektivische Ansicht der Ventileinheit gemäß Figur 1 von unten,
- Fig. 4: eine perspektivische Ansicht einer Ventileinheit mit einer speziellen Konfiguration gemäß einer ersten Ausführungsform,
- Fig. 5: eine perspektivische Ansicht einer Ventileinheit mit einer spezifischen Konfiguration gemäß einer zweiten Ausführungsform und
- Fig. 6: eine perspektivische Ansicht einer Ventileinheit mft einer spezifischen Konfiguration gemäß einer weiteren Ausführungsform.

### Beschreibung der bevorzugten Ausführungsbeispiele

Die Ventileinheit gemäß Figur 1 umfasst mehrere Mehrwegeventile 1, die an einen gemeinsamen Druckmittelverteiler 2 angeschlossen sind. An einer Montagefläche 3 des Druckmittelverteilers 2 sind mehrere (nicht gezeigte) kreisförmige Öffnungen angeordnet, die gegenüber zu korrespondierenden Öffnungen auf Seiten des Mehrwegeventils 1 angeordnet sind, um eine Druckmittelverbindung zwischen dem Druckmittelverteiler 2 und dem Mehrwegeventil 1 zu ermöglichen. Weiterhin umfasst die Ventileinheit eine Konfigurationseinheit 4 mit internen Bypasskanälen. Die Konfigurationseinheit 4 ist ebenfalls auf der Montagefläche 3 des Druckmittelverteilers 2, benachbart zu den Mehrwegeventilen 1 angeordnet, um eine veränderbare Querverbindung zwischen den innerhalb des Druckmittelverteilers 2 angeordneten Druckmittelkanälen zu schaffen.

Gemäß Figur 2 verlaufen insgesamt sieben Druckmittelkanäle 5 bis 9 längs des Druckmittelverteilers 2. Ein gemeinsamer Entlüftungskanal 5 ist in der Mitte des Druckmittelverteilers 2 angeordnet. Zwei separate Speisekanäle 6a und 6b sind zu beiden Seiten des Entlüftungskanals 5 angeordnet. Zwei Arbeitsanschlüsse 7a und 7b schaffen eine Verbindung des Mehrwegeventils 1 zu einer hier nicht weiter gezeigten Druckmittel-Antriebseinheit, beispielsweise einem Druckmittelzylinder. Zu jeder Seite des Druckmittelverteilers 2 ist ein Pilotventilspeisekanal 8a bzw. 8b angeordnet. Korrespondierend hierzu verläuft je ein Pilotventilentlüftungskanal 9a und 9b parallel zu den Pilotventilspeisekanälen 8a und 8b. All diese Kanäle 5 bis 9 stehen mit dem Mehrwegeventil 1 über entsprechende querverlaufende Kanäle in Verbindung. Das Mehrwegeventil 1 besitzt in diesem Ausführungsbeispiel eine 5/2-Ventilfunktion. Hierzu sind zwei elektrisch ansteuerbare Pilotventile 10a und 10b auf dem Hauptventilteil des Mehrwegeventils 1 montiert, um den innenliegenden Ventilschieber 11 in die gewünschte Richtung zu bewegen. Die Pilotventile 10a und 10b stehen mit zugeordneten Pilotventilspeisekanälen 8a und 8b sowie Pilotventilentlüftungskanälen 9a und 9b in Verbindung. Abhängig von der Position des Ventilschiebers 11 kann Druckluft ausgehend vom Speisekanal 6a oder 6b zu den Arbeitsanschlüssen 7a bzw. 7b oder in der anderen Richtung von den Arbeitsanschlüssen 7a oder 7b zu dem gemeinsamen Entlüftungskanal 5 durch das Hauptventilteil des Mehrwegeventils 1 fließen.

Gemäß Figur 3 sind an der Unterseite des Druckmittelverteilers 2 die Arbeitsanschlüsse 7a und 7b für die zugeordneten Mehrwegeventile 1 in zwei Reihen angeordnet. Weiterhin sind zwei Speiseanschlüsse 12a und 12b für die Speisekanäle 6a und 6b und ein Entlüftungsanschluss 13 für den gemeinsamen Entlüftungskanal 5 an der Unterseite des Druckmittelverteilers 2 vorgesehen. Daneben sind zwei weitere Pilotventilspeise-/entlüftungsanschlüsse 14a und 14b für die Pilotventilspeisekanäle 8a und 8b sowie die Pilotventilentlüftungskanäle 9a und 9b vorgesehen.

Mittels der Konfigurationseinheit 4 ist eine Konfiguration des Druckmittelverteilers 2 wie in Figur 4 gezeigt möglich. Die mit dem Speisekanal 6a in Verbindung stehende Öffnung 15 ist hier verschlossen. Somit sind die Speisekanäle 6a und 6b voneinander abgegtrennt. Damit ist es möglich, einen unterschiedlichen Druck in beiden Speisekanälen 6a und 6b bereitzustellen. Der Speisekanal 6b wird vom Speiseanschluss 16 an der Konfigurationseinheit 4 über die Öffnung 19a versorgt. Der Speisekanal 6a wird vom Speiseanschluss 12b an der Unterseite des Druckmittelverteilers 2 versorgt. Alle Entlüftungskanäle 9a, 9b des Druckmittelverteilers 2 sind über korrespondierende Öffnungen 17a bis 17c durch die Konfigurationseinheit 4 kurzgeschlossen. Die übrigen Pilotventilspeisekanäle 8a und 8b sind ebenfalls kurzgeschlossen und werden über die Öffnungen 18a und 18b mit Druckmittel versorgt, die mit dem Speisekanal 6b neben der Öffnung 19 in Verbindung stehen.

Gemäß der Konfiguration nach Figur 5 ist der Druck in beiden Speisekanälen 6a und 6b derselbe, weil die Öffnungen 15 und 19a durch die Konfigurationseinheit 4 kurzgeschlossen sind. Zur Erreichung einer maximalen Druchflussrate werden beide Speisekanäle 6a und 6b über die Anschlüsse 12a und 12b am Druckmittelverteiler 2 mit Druckmittel versorgt. Um einen Druckabfall an den Pilotventilen 10a und 10b zu vermeiden erfolgt deren Versorgung separat über die Pilotventilspeisekanäle 8a und 8b mit einem normalen Druck, der über den Pilotventilspeiseanschluss 20a in die Konfigurationseinheit 4 oder dem Pilotventilspeiseanschluss 14a am Druckmittelverteiler.2 eingeleitet wird. Hierfür sind die Öffnungen 17b und 19b geschlossen. Die Abluft der Pilotventile 10a und 10b kann über den Pilotventilentlüflungsanshluss 14b des Druckmittelverteilers 2 oder dem Pilotventilentlüftungsanschluss 20 der Konfigurationseinheit 4 abgeführt werden.

Bei der in Figur 6 gezeigten Konfiguration ist die Öffnung 15 des Speisekanals 5a verschlossen. Damit sind die beiden Speisekanle 6a und 6b durch die Konfigurationseinheit 4 voneinander abgetrennt. Somit kann in beiden Speisekanälen 6a und 6b ein unterschiedlicher Druck bereitgestellt werden, beispielsweise unter 3,5 bar und über 7,5 bar. Der Speisekanal 6a wird über den Speiseanschluss 12b des Druckmittelverteilers 2 oder über den Speiseanschluss 16 der Konfigurationseinheit 4 versorgt. Die Öffnungen 17b und 19b sind ebenfalls geschlossen, so dass die Versorgung der Pilotventile 10a und 10b über den Pilotventilspeiseanschluss 14a am Druckmittelverteiler 2 erfolgen kann.

### Bezugszeichenliste

- 1: Mehrwegeventil (Hauptventil und Pilotventil
- 2: Druckmittelverteiler
- 3: Montagefläche
- 4: Konfigurationseinheit
- 5: Entlüftungskanal
- 6: Speisekanal
- 7: Arbeitsanschluss
- 8: Pilotventilspeisekanal
- 9: Pilotventilentlüftungskanal
- 10: Pilotventil
- 11: Ventilschieber
- 12: Speiseanschluss
- 13: Entlüftungsanschluss
- 14: Pilotventilspeise-/entlüftungsanschluss
- 15: Öffnung
- 16: Speiseanschluss
- 17: Öffnung (Pilotventil)
- 18: Öffnung (Pilotventil)
- 19: Öffnung
- 20: Pilotventilspeise-/entlüftungsanschluss

## Patentansprüche

1. Ventileinheit mit mehreren Mehrwegeventilen (1), die mit einem gemeinsamen Druckmittelverteiler (2) in Verbindung stehen, wobei an einer Montagefläche (3) Öffnungen für innere Kanäle (5, 6a, 6b, 8a, 9a, 9b) angeordnet sind, die direkt mit den Mehrwegeventilen (1) korrespondieren, um eine Druckmittelverbindung zwischen dem Druckmittelverteiler (2) und den Mehrwegeventilen (1) zu schaffen, wobei eine Konfigurationseinheit (4) mit internen Bypass-Kanälen zur Speisung von Pilotventilen vorgesehen ist, welche an der Montagefläche (3) des Druckmittelverteilers (2) neben den Mehrwegeventilen (1) angeordnet ist,
**dadurch gekennzeichnet, dass** die Konfigurationseinheit (4) eine veränderbare Querverbindung zwischen den als Speisekanäle und Entlüftungskanäle für das Hauptventil oder das Pilotventil des Mehrwegeventils (1) dienenden Druckmittelkanälen (5, 6a, 6b, 8a, 8b, 9a, 9b) des Druckmittelverteilers (2) schafft, wobei zumindest ein Speiseanschluss (16,20) an der Konfigurationseinheit (4) angeordnet ist, um eine flexible Versorgung der Mehrwegeventile (1) mit unterschiedlichen Drücken, auch Vakuum zu gewährleisten.

2. Ventileinheit gemäß Anspruch 1,
**dadurch gekennzeichnet,**
**dass** die Verbindung zwischen den Druckmittelkanälen (5, 6a, 6b, 8a, 8b, 9a, 9b) des Druckmittelverteilers (2) durch separate Dichtungsmittel zum Verschließen bestimmter interner Bypasskanäle der Konfigurationseinheit (4) veränderbar ist.

3. Ventileinheit gemäß Anspruch 2,
**dadurch gekennzeichnet,**
**dass** die Dichtungsmittel nach Art einer Unterlegscheibe oder eines Stopfens ausgebildet sind und im Bereich der Öffnungen (15, 17a, 17b, 17c, 18a, 18b, 19a, 19b) zwischen dem Druckmittelverteiler (2) und der Konfigurationseinheit (4) angeordnet sind.

4. Ventileinheit gemäß Anspruch 1,
dadruch gekennzeichnet,
dass die Druckmittelkanäle (5, 6a, 6b, 8a, 8b, 9a, 9b) des Druckmittelverteilers (2) als Speisekanäle (6a, 6b; 8a, 8b) und als Entlüftungskanäle (5; 9a, 9b) für das Hauptventilteil und das Pilotventil (10) des Mehrwegeventils (1) vorgesehen sind.

5. Ventileinheit gemäß Anspruch 1,
**dadurch gekennzeichnet,**
**dass** durch die Konfigurationseinheit (4) ein unterschiedlicher Druck in den Speisekanälen (6a, 6b) des Druckmittelverteilers (2) für die angeschlossenen Mehrwegeventile (1) bereitstellbar ist.

6. Ventileinheit gemäß Anspruch 1,
**dadurch gekennzeichnet,**
**dass** zumindest ein Speiseanschluss (12, 14) am Druckmittelverteiler (2) angeordnet ist, um die Mehrwegeventile (1) mit Druckluft zu versorgen.

7. Ventileinheit gemäß Anspruch 1,
**dadurch gekennzeichnet,**
**dass** die Konfigurationseinheit (4) aus Aluminium oder Kunststoff besteht.

8. Ventileinheit gemäß Anspruch 1,
dadurch gekennzeichent,
dass zwischen den korrespondierenden Montageflächen des Druckmittelverteilers (2) einerseits und der Mehrwegeventile (1) und der Konfigurationseinheit (4) andererseits eine elastische Dichtung angeordnet ist.

## Claims

1. A valve unit, having a plurality of multiport valves (1) in communication with a common pressure medium manifold (2), wherein openings for internal channels (5, 6a, 6b, 8a, 9a, 9b) corresponding directly with said multiport valves (1) are arranged on a mounting surface (3) in order to establish a pressure medium connection between said pressure medium manifold (2) and said multiport valves (1), wherein a configuration unit (4) having internal bypass channels for feeding pilot valves is provided, which is arranged on said mounting surface (3) of said pressure medium manifold (2) adjacent to said multiport valves (1),
**characterized in that** said configuration unit (4) establishes a modifiable transverse connection between said pressure medium channels (5, 6a, 6b, 8a, 8b, 9a, 9b) of said pressure medium manifold (2), which serve as feeding channels and venting channels for said main valve or said pilot valve of said multiport valve (1), wherein at least one feeding port (16, 20) is arranged on said configuration unit (4) in order to ensure the flexible supply of said multiport valves (1) with different pressures, even with a vacuum.

2. The valve unit according to claim 1,
**characterized in that**
the connection between said pressure medium channels (5, 6a, 6b, 8a, 8b, 9a, 9b) of said pressure medium manifold (2) is modifiable by means of separate sealing means to close certain internal bypass channels of said configuration unit (4).

3. The valve unit according to claim 1,
**characterized in that**
said sealing means is in the manner of a washer or a stopper and is arranged in the area of openings (15, 17a, 17b, 17c, 18a, 18b, 19a, 19b) between said pressure medium manifold (2) and said configuration unit (4).

4. The valve unit according to claim 1,
**characterized in that**
said pressure medium channels (5, 6a, 6b, 8a, 8b, 9a, 9b) of said pressure medium manifold (2) are provided as feeding channels (6a, 6b; 8a, 8b) and as venting channels (5; 9a, 9b) for said main valve portion and said pilot valve (10) of said multiport valve (1).

5. The valve unit according to claim 1,
**characterized in that**
by means of said configuration unit (4) a different pressure in said feeding channels (6a, 6b) of said pressure medium manifold (2) can be provided to the coupled multiport valves (1).

6. The valve unit according to claim 1,
**characterized in that**
at least one feeding port (12, 14) is arranged on said pressure medium manifold (2) to supply pressurized air to said multiport valves (1).

7. The valve unit according to claim 1,
**characterized in that**
said configuration unit (4) is of aluminium or plastic material.

8. The valve unit according to claim 1,
**characterized in that**
a resilient seal is arranged between the corresponding mounting surfaces of said pressure medium manifold (2) on the one hand and said multiport valves (1) and said configuration unit (4) on the other hand.

## Revendications

1. Unité de soupape comprenant plusieurs soupapes à plusieurs voies (1) qui sont en liaison avec un distributeur d'agent de pression commun (2), dans laquelle des ouvertures pour des canaux intérieurs (5, 6a, 6b, 8a, 9a, 9b) sont agencées sur une surface de montage (3) et correspondent directement avec les soupapes à plusieurs voies (1) pour créer une liaison d'agent de pression entre le distributeur d'agent de pression (2) et les soupapes à plusieurs voies (1) et dans laquelle il est prévu une unité de configuration (4) comportant des canaux de by-pass internes pour alimenter des soupapes pilotes, ladite unité de configuration étant agencée sur la surface de montage (3) du distributeur d'agent de pression (2) à côté des soupapes à plusieurs voies (1), **caractérisée en ce que** l'unité de configuration (4) crée une liaison transversale modifiable entre les canaux d'agent de pression (5, 6a, 6b, 8a, 8b, 9a, 9b) du distributeur d'agent de pression (2), lesquels servent de canaux d'alimentation et de canaux de purge à la soupape principale ou à la soupape pilote de la soupape à plusieurs voies (1), dans laquelle au moins un raccord d'alimentation (16, 20) est agencé sur l'unité de configuration (4) pour garantir une alimentation flexible des soupapes à plusieurs voies (1) avec des pressions différentes, aussi avec du vide.

2. Unité de soupape selon la revendication 1, **caractérisée en ce que** la liaison entre les canaux d'agent de pression (5, 6a, 6b, 8a, 8b, 9a, 9b) du distributeur d'agent de pression (2) peut être modifiée par des moyens d'étanchéité séparés pour obturer certains canaux de by-pass internes de l'unité de configuration (4).

3. Unité de soupape selon la revendication 2, **caractérisée en ce que** les moyens d'étanchéité sont réalisés à la manière d'une rondelle ou d'un bouchon et sont agencés dans la région des ouvertures (15, 17a, 17b, 17c, 18a, 18b, 19a, 19b) entre le distributeur d'agent de pression (2) et l'unité de configuration (4).

4. Unité de soupape selon la revendication 1, **caractérisée en ce que** les canaux d'agent de pression (5, 6a, 6b, 8a, 8b, 9a, 9b) du distributeur d'agent de pression (2) sont prévus comme canaux d'alimentation (6a, 6b ; 8a, 8b) et comme canaux de purge (5 ; 9a, 9b) pour la soupape principale et pour la soupape pilote (10) de la soupape à plusieurs voies (1).

5. Unité de soupape selon la revendication 1, **caractérisée en ce que** l'unité de configuration (4) permet la mise à disposition d'une pression différente dans les canaux d'alimentation (6a, 6b) du distributeur d'agent de pression (2) pour les soupapes à plusieurs voies raccordées (1).

6. Unité de soupape selon la revendication 1, **caractérisée en ce qu'**au moins un raccord d'alimentation (12, 14) est agencé sur le distributeur d'agent de pression (2) pour alimenter les soupapes à plusieurs voies (1) en air comprimé.

7. Unité de soupape selon la revendication 1, **caractérisée en ce que** l'unité de configuration (4) est constituée d'aluminium ou de matière plastique.

8. Unité de soupape selon la revendication 1, **caractérisée en ce qu'**un joint élastique est agencé, d'une part entre les surfaces de montage correspondantes du distributeur d'agent de pression (2) et d'autre part, entre les soupapes à plusieurs voies (1) et l'unité de configuration (4).
